# EUROPÄISCHE PATENTSCHRIFT

(11) **EP 0 662 371 B1**
(45) Veröffentlichungstag und Bekanntmachung des Hinweises auf die Patenterteilung: **16.04.1997**
(21) Anmeldenummer: 94117247.0
(22) Anmeldetag: 02.11.1994
(51) Int. Cl.: B25G 1/01

(54) **Schwingungsgedämpfter Handgriff**
Vibration-damped handle
Poignée à amortissement des vibrations

(30) Priorität: 24.12.1993 DE 9319973 U
(43) Veröffentlichungstag der Anmeldung: 12.07.1995
(73) Patentinhaber: WACKER-WERKE GmbH & Co. KG, D-85084 Reichertshofen (DE)
(72) Erfinder: Riedl, Franz, D-80637 München (DE)
(74) Vertreter: Hieke, Kurt

(56) Entgegenhaltungen:
- DE-A- 2 003 918
- DE-A- 2 155 878
- DE-U- 8 701 722

## Beschreibung

Die Erfindung bezieht sich auf einen schwingungsgedämpften Handgriff gemäß dem Oberbegriff des Patentanspruchs 1.

Handgriffe an Deichseln von mittels der Deichsel handgeführten Bodenverdichtungsgeräten weisen gewöhnlich zwei sich von der Deichsel aus symmetrisch zu dieser seitwärts und zum Bedienungsmann hin erstreckende Seitenteile auf, zwischen deren deichselfernen Enden sich der eigentliche Griffteil erstreckt, der so breit ist, daß er vom Bedienenden mit beiden Händen nebeneinander gefaßt werden kann.

Bei einem bekannten Handgriff gemäß dem Oberbegriff des Patentanspruchs 1 ist der eigentliche Griffteil ein Rohr, das an seinen Enden jeweils über ein koaxiales Gummielement mit dem einen bzw. anderen Seitenteil des Handgriffs verbunden ist und an seinen Enden mit radialem Spiel in einen mit dem jeweiligen Seitenteil starr verbundenen Bund eingreift, der die Bewegungsmöglichkeit der Griffstange in radialer Richtung bezüglich der Seitenteile begrenzt.

Die Abfederung eines Griffes ist um so wirksamer, je größer die abgefederte Masse und je kleiner die abfedernde Federkraft ist. Letztere darf zur Erzielung ausreichender Führungskräfte nicht zu klein sein, so daß eine möglichst große abgefederte Masse erstrebenswert ist.

Der Erfindung lieg die Aufgabe zugrunde, einen schwingungsgedämpften Handgriff so zu gestalten, daß der abgefederte Teil dadurch eine möglichst große Masse hat, daß für die Gestaltung des Griffes notwendige Teile mit in die angefederte Masse einbezogen sind.

Die vorgenannte Aufgabe wird durch die im Patentanspruch 1 genannten Merkmale gelöst.

Bei dem erfindungsgemäßen Handgriff sind die für diesen unerlässlichen Seitenteile mit in die abgefederte Masse einbezogen, weil die Dämpfungselemente zwischen die diese Seitenteile bildenden Schwingplatten und die Deichsel nahe bei dieser eingefügt sind.

Die Unteransprüche haben bevorzugte Ausführungsformen des Handgriffs gemäß Patentanspruch 1 zum Gegenstand.

Die Zeichnung zeigt ein Ausführungsbeispiel des erfindungsgemäßen Handgriffs in perspektivischer Darstellung.

Der Handgriff besteht aus einem Anschlußteil 1 und einem diesem gegenüber schwingbaren Griffteil 6.

Der Anschlußteil 1 weist zwei zueinander parallele langgestreckte Anschlußplatten 2 auf, die beim Ausführungsbeispiel beiderseits einer an der Deichsel 3 endseitig drehbar gelagerten Betätigungswelle 3a eines nicht näher dagestellten Stellelements für den Schwingungserreger des in der Zeichnung ebenfalls nicht näher dargestellten Vibrationsgeräts starr an die Welle 3a angeschlossen sind. Wenn es nicht darauf ankommt, den Handgriff gleichzeitig auch für die antriebsmäßige Steuerung des Verdichtungsgeräts einzusetzen, können die Anschlußplatten 2 auch direkt mit der Deichsel 3 verbunden sein.

Der Griffteil 6 weist zwei Schwingplatten 8 auf, die untereinander über einen Griffbügel 7 starr verbunden sind und zwischen sich die Anschlußplatten 2 mit Abstand von diesen aufnehmen. Die Schwingplatten 8 und die Anschlußplatten 2 sind bei jedem Plattenpaar mittels zweier im gegenseitigen Abstand bei den Enden der langgestreckten Platten 2,8 angeordneter Gummielemente 4 in Bezug aufeinander schwingbar miteinander verbunden.

Zwischen den Gummielementen 4 ragen von der jeweiligen Anschlußplatte 2 senkrecht sowie im gegenseitigen Abstand zwei Bolzen 5 zur benachbarten Schwingplatte 8 vor, bei der sie im unbelasteten Zustand des Griffteils 6 zentral jeweils in eine kreisrunde Ausnehmung 9 eingreifen. Der Durchmesser der Ausnehmungen 9 und die Federkraft der Federelemente 4 sind so aufeinander abgestimmt, daß beim normalen Führen des Vibrationsgeräts kein Kontakt zwischen den Bolzen 5 und der sie jeweils umgebenden Wandung der Ausnehmung 9 entsteht und die Dämpfung der Gummielemente 4 auf den Griffteil 6 bzw. den Griffbügel 7 voll wirksam ist. Erst bei größeren Auslastungen, die aus Kräften resultieren, die nur selten zum Führen des Geräts erforderlich sind, entsteht Kontakt zwischen Bolzen 5 und Wandung der Ausnehmung 9 und verhindert eine zum Führen des Geräts in diesen Ausnahmefällen unzureichende Instabilität über die Gummielemente 4.

Nachdem die die Seitenteile einer üblichen Griffgestaltung bildenden Schwingplatten 8 mit in die über die Gummielemente 4 gegen die Deichsel 3 abgefederte Masse mit einbezogen sind, kann ein optimales Dämpfungsverhalten resultierend aus einer möglichst großen Masse bei weitgehend vorgegebener Federsteifigkeit der Gummielemente 4 erzielt werden. Die Anordnung der Anschlußplatten 2 und der Schingplatten 8 parallel zueinander ergibt überdies einen schlank bauenden Griff von guter Funktionalität hinsichtlich der Führbarkeit des Geräts und schönem Aussehen.

## Patentansprüche

1. Schwingungsgedämpfter Handgriff, der am Ende einer Deichsel (3) eines von Hand geführten Vibrationsgeräts zur Bodenverdichtung angeordnet ist und einen Anschlußteil (1), der direkt an der Deichsel (3) oder an einer an dieser gelagerten Betätigungswelle (3a) eines Stellelements zum Steuern des Schwingungserregers des Vibrationsgerätes befestigt ist, und einen diesem gegenüber mittels Gummielementen (4) abgefederten Griffteil (6) aufweist, der mittels einer Anschlageinrichtung (5,9) in seiner Bewegungsmöglichkeit gegenüber dem Anschlußteil (1) begrenzt ist, **dadurch gekennzeichnet**, daß der Anschlußteil (1) zwei im wesentlichen symmetrisch zur Deichsel (3) beiderseits von dieser angeordnete Anschlußplatten (2) aufweist und der Griffteil (6) mit zwei sich im Abstand von den Anschlußplatten (2) erstreckenden, diese zwischen sich aufnehmenden Schwingplatten (8) versehen ist, die untereinander über einen Griffbügel (7) starr verbunden und jede für sich über mindestens zwei im Abstand befindliche Gummielemente (4) an der jeweils gegenüberliegenden Anschlußplatte (2) angebracht sind, und daß jedes aus einer Schwingplatte (8) und einer Anschlußplatte (2) bestehende Plattenpaar zur Begrenzung der gegenseitigen Beweglichkeit seiner Platten (1,8) mindestens einen Bolzen (5) aufweist, der sich von einer (2) der Platten aus im unbelasteten Zustand des Griffteils (6) zentral in eine zugehörige Ausnehmung (9) in der anderen Platte (8) erstreckt.

2. Handgriff nach Anspruch 1, **dadurch gekennzeichnet**, daß die Anschlußplatten (2) und die Schwingplatten (8) eine untereinander gleiche, langgestreckte Form haben und sich im unbelasteten Zustand des Griffteils (6) parallel zueinander erstrecken.

3. Handgriff nach Anspruch 1 oder 2, **dadurch gekennzeichnet**, daß die Bolzen (5) senkrecht von ihrer jeweiligen Platte (2) vorragen.

4. Handgriff nach einem der vorhergehenden Ansprüche, **dadurch gekennzeichnet**, daß die Ausnehmungen (9) in der jeweils anderen Platte (8) kreisrund sind.

5. Handgriff nach einem der vorhergehenden Ansprüche, **dadurch gekennzeichnet**, daß jedes Plattenpaar mindestens zwei in einem gegenseitigen Abstand angeordnete Bolzen (5) und zugehörige Ausnehmungen (9) aufweist.

6. Handgriff nach einem der vorhergehenden Ansprüche, **dadurch gekennzeichnet**, daß die Gummielemente (4) jeweils als Schwingmetallpuffer ausgeführt sind.

## Claims

1. Vibration-damped handle which is disposed on the end of a shaft (3) of a hand-operated vibration device for the purpose of ground compacting and comprises a connection piece (1) which is attached directly to the shaft (3) or to an actuating shaft (3a), mounted thereon, of an adjusting member for the purpose of controlling the vibration exciter of the vibration device and comprises a grip piece (6) which is spring-mounted with respect to the vibration device by means of rubber elements (4) and whose possible movements with respect to the connection piece (1) are defined by means of a stop device (5, 9), characterised in that the connection piece (1) comprises two connection plates (2) disposed substantially symmetrically to the shaft (3) and on both sides thereof and the grip piece (6) is provided with two vibration plates (8) which extend at a spaced disposition from the connection plates (2) which are received between the two vibration plates (8), the said plates being rigidly connected to each other by way of a grip bracket (7) and individually attached to the respective opposite lying connection plate (2) by means of at least two rubber elements (4) disposed at a spaced disposition and that each plate pair consisting of a vibration plate (8) and a connection plate (2) comprise at least one pin (5) for the purpose of defining the mutual movements of its plates (1,8), which pin in the absence of loading on the grip piece (6) extends from one (2) of the plates centrally into an associated recess (9) in the other plate (8).

2. Handle according to claim 1, characterised in that the connection plates (2) and the vibration plates (8) are mutually identical in their longitudinal shape and extend in parallel with each other in the absence of loading on the grip piece (6).

3. Handle according to claim 1 or 2, characterised in that the pins (5) protrude perpendicular from their respective plate (2).

4. Handle according to any one of the preceding claims, characterised in that the recesses (9) are circular in the respective other plate (8).

5. Handle according to any one of the preceding claims, characterised in that each plate pair comprises at least two pins (5), which are disposed at a spaced disposition, and associated recesses (9).

6. Handle according to any one of the preceding claims, characterised in that the rubber elements (4) are in each case in the form of vibration damping buffers.

## Revendications

1. Poignée avec amortissement des oscillations, qui est placée à l'extrémité d'une barre (3) d'un vibreur, guidé à la main, pour le compactage du sol et comporte une partie de raccordement (1), qui est directement fixée sur la barre (3) ou sur un arbre d'actionnement (3a), monté sur celle-ci, d'un élément de réglage pour la commande du générateur d'oscillations du vibreur, et une partie de poignée (6), formant ressort par rapport à celui-ci, au moyen d'éléments en caoutchouc (4), qui est limitée dans sa possibilité de mouvement par rapport à la partie de raccordement (1), au moyen d'un dispositif de butée (5, 9), caractérisée en ce que la partie de raccordement (1) comporte deux plaques de raccordement (2) disposées sensiblement symétriquement par rapport à la barre (3), des deux côtés de celle-ci et la partie de poignée (6) est pourvue de deux plaques oscillantes (8), s'étendant à distance des plaques de raccordement (2), logeant celles-ci entre elles, qui sont reliées rigidement entre elles par un étrier de prise (7) et sont placées chacune indépendamment, par au moins deux éléments en caoutchouc (4) espacés sur la plaque de raccordement (2) opposée, et en ce que chaque paire de plaques, constituée d'une plaque oscillante (8) et d'une plaque de raccordement (2) présente, pour la limitation de la mobilité réciproque de ses plaques (1, 8), au moins un axe (5) qui s'étend à partir de l'une (2) des plaques, à l'état non sollicité de la partie de poignée (6), au centre, dans un évidement (9) correspondant de l'autre plaque (8).

2. Poignée selon la revendication 1, caractérisée en ce que les plaques de raccordement (2) et les plaques oscillantes (8) ont une même forme allongée et s'étendent parallèlement entre elles, à l'état non sollicité de la partie de poignée (6).

3. Poignée selon la revendication 1 ou 2, caractérisée en ce que les axes (5) dépassent perpendiculairement de leur plaque (2) respective.

4. Poignée selon l'une des revendications précédentes, caractérisée en ce que les évidements (9) dans l'autre plaque (8) sont circulaires.

5. Poignée selon l'une des revendications précédentes, caractérisée en ce que chaque paire de plaques présente au moins deux axes (5), disposés à distance réciproque et des évidements (9) correspondants.

6. Poignée selon l'une des revendications précédentes, caractérisée en ce que les éléments en caoutchouc (4) sont réalisés chacun en tant que tampon métal-caoutchouc.
